# DEMANDE DE BREVET EUROPEEN

(11) **EP 0 573 378 A1**
(43) Date de publication de la demande: **08.12.1993**
(21) Numéro de dépôt: 93440046.6
(22) Date de dépôt: 04.06.1993
(51) Int. Cl.: G10H 1/34

(54) **Dispositif de commande d'un appareil électrique, notamment d'un instrument de musique électronique**

(30) Priorité: 04.06.1992 FR 9207019
(71) Demandeur: SOCIETE D'EXPLOITATION LA PERLE S.A., F-68100 Mulhouse (FR)
(72) Inventeur: Riedweg, Jean, F-68720 Hochstatt (FR)
(74) Mandataire: Nithardt, Roland

(57) **Abrégé**

Ce dispositif comprend un ensemble d'éléments manuels de commande (1) dont chacun est monté sur un doigt de la main, et des moyens de transmission électrique ou électromagnétique couplés audit appareil électrique. Chaque élément manuel (1) comporte un support pourvu de deux éléments (2,3), agencés pour être fixés à des phalanges respectives d'un doigt, et des moyens de commutation montés sur lesdits éléments (2,3) et reliés auxdits moyens de transmission. Lesdits moyens de commutation comportent des commutateurs électriques (5,6) qui sont actionnés par des mouvements de flexion et d'extension des articulations des doigts.

L'invention permet de commander à distance un appareil électrique, notamment un instrument de musique électronique, laissant à l'opérateur une totale liberté de mouvement.

## Description

La présente invention concerne un dispositif de commande d'un appareil électrique notamment d'un instrument de musique électronique, ce dispositif étant adapté à la main d'un opérateur et comprenant un ensemble d'éléments manuels de commande dont chacun est monté sur un doigt de la main et des moyens de transmission électrique ou électromagnétique couplés audit appareil électrique, chaque élément manuel comportant un support agencé pour être fixé à un doigt, des moyens de commutation montés sur ledit support et des moyens de transmission lesdits moyens de commutation comportant des commutateurs électriques agencés pour être actionnés par des mouvements de flexion et d'extension des articulations des doigts.

Les ordinateurs musicaux ou synthétiseurs sont généralement commandés par un clavier à touches, soit le clavier du type machine à écrire, soit le clavier du piano, obligeant le musicien à rester près de son clavier. Certains instruments de ce genre sont portables, mais ils représentent alors une gêne pour l'exécutant et leurs performances sont assez limitées.

Il existe néanmoins des appareils pour commander à distance un tel instrument de musique électronique et notamment les appareils décrits dans les publications suivantes : US-A-4 920 848, US-A-5 029 508 et EP-A-0 322 825. Ces appareils utilisent, de manière générale, des systèmes de commutation électrique qui coopèrent soit directement, soit par l'intermédiaire de gants, avec les doigts de la main et s'ouvrent et se ferment en fonction de la flexion et de la tension des doigts.

Les deux publications américaines décrivent des appareils dans lesquels chaque doigt porte un système de commutation et tous les systèmes de commutation sont reliés à un système de transfert des signaux. Dans ces réalisations, au moins quatre doigts sont nécessaires pour ne couvrir qu'une gamme chromatique.

La publication européenne prévoit sur chaque doigt un double système de commutation à résistance variable. Dans cette réalisation le temps de réponse et la précision des signaux ne peuvent pas être optimaux. En outre le système n'est pas fiable.

Les technologies mises en oeuvre dans ces différents appareils connus ne permettent pas de réaliser deux systèmes de commutation distincts commandés par un seul doigt, et de rendre indépendants les dispositifs correspondant à chaque doigt.

Le but de la présente invention est de palier les inconvénients mentionnés ci-dessus en réalisant un dispositif pour commander à distance un appareil électrique notamment un instrument de musique électronique, soit par connexion électrique, soit par ondes électromagnétiques, permettant au musicien de composer une variété infinie de sons avec seulement quatre doigts lui laissant une totale liberté dans ses mouvements. Un autre but de cette invention permet de réaliser un nouveau moyen de communication puisqu'à chaque geste correspond un code sonore identifiable ou une image, la présente invention ayant l'avantage d'être modulable en fonction des besoins et de son utilisation.

Ces buts sont atteints par un dispositif ci-dessus mentionné, caractérisé en ce que ledit support comporte deux éléments agencés pour être fixés à deux phalanges consécutives lesdits éléments étant reliés par une articulation en correspondance de l'articulation du doigt entre lesdites phalanges.

Les moyens de commutation montés sur chaque élément peuvent comporter un commutateur électrique couplé à un palpeur dont une extrémité est appuyée sur une autre phalange ou sur l'élément monté sur cette autre phalange.

De préférence, le palpeur est formé par un levier monté de manière basculante sur l'élément, une extrémité libre du levier étant appuyée sur ladite autre phalange ou l'élément qu'elle porte, l'autre extrémité du levier coopérant avec le commutateur. Ce commutateur électrique peut être un interrupteur.

Dans une réalisation particulière de l'invention, ledit ensemble comprend au moins quatre éléments manuels délivrant chacun un signal numérique binaire. Deux des éléments manuels peuvent être utilisés pour sélectionner une note dans une octave, le troisième pour sélectionner l'octave et le quatrième pour sélectionner un type de son.

Les moyens de transmission comportent de préférence des fils électriques et un connecteur commun pour relier ces fils à l'appareil électrique, mais peuvent comporter, en variante, un émetteur d'ondes électromagnétiques, couplé électriquement à l'ensemble des éléments manuels, et un récepteur correspondant couplé à l'appareil électrique.

L'invention concerne également un appareil électrique, notamment un instrument de musique électronique, comprenant un ordinateur, caractérisé en ce qu'il comporte un dispositif de commande tel que décrit ci-dessus, relié à l'ordinateur par lesdits moyens de transmission, l'ordinateur étant pourvu d'un logiciel de décodage des signaux produits par ledit dispositif de commande.

La présente invention et ses avantages apparaîtront mieux dans la description suivante d'un exemple de réalisation, en référence aux dessins annexés, dans lesquels :
- la figure 1 est une vue en perspective d'un élément manuel de commande selon l'invention,
- la figure 2 représente l'élément manuel de commande de la figure 1 en position sur un doigt de l'utilisateur,
- la figure 3 est une vue de dessus des circuits électriques de l'élément manuel de commande de la figure 1, et
- la figure 4 est une vue de dessous des circuits électriques de l'élément manuel de commande de la figure 1.

Le dispositif selon l'invention comporte des éléments manuels de commande correspondant aux doigts d'une main d'un utilisateur. Les éléments manuels étant techniquement identiques, un seul est représenté dans les figures.

En référence aux figures, un élément manuel de commande 1 comporte un support pourvu de deux éléments 2, 3 agencés pour être portés par deux phalanges consécutives d'un doigt de l'utilisateur comme des bagues, notamment à l'aide d'une boucle 2a, 3a. Ces éléments 2, 3 sont reliés par une articulation 4 en correspondance de l' articulation du doigt 22 entre lesdites phalanges. Chaque élément 2, 3 comporte des moyens de commutation couplés à des fils électriques et actionnés sélectivement par des mouvements de flexion et d'extension du doigt. Ces moyens de commutation sont constitués par un commutateur électrique 5, 6 actionné par un palpeur formé par un levier 7, 8 monté de manière basculante sur l'élément 2, 3. L'extrémité arrière 13, 14 de ce levier peut s'appuyer sur une autre phalange ou sur l'élément monté sur cette autre phalange, tandis que l'extrémité avant 15, 16 du levier coopère avec le commutateur 5, 6. Le cas échéant, le levier arrière 8 pourrait s'appuyer sur le dos de la main. Chaque commutateur est, dans cet exemple, un interrupteur à lamelle 9, 10 avec un ressort de rappel 11, 12 coopérant avec l'extrémité avant 15, 16 correspondante du levier 7, 8. Les mouvements de flexion et d'extension du doigt commandent l'ouverture ou la fermeture des deux commutateurs 5, 6 par l'intermédiaire des leviers 7, 8, délivrant ainsi un signal numérique binaire correspondant à la position ouverte ou fermée de chaque interrupteur.

Les figures 3 et 4 représentent l'élément manuel de commande 1 en vue de dessus et vue de dessous pour montrer un exemple de réalisation du couplage des moyens de commutation aux fils 20 servant de moyens de transmission. Ce couplage consiste en un circuit électrique comportant un circuit de masse 17 et deux alimentations 18, 19 correspondant aux commutateurs 5, 6. Les fils électriques 20 sont reliés à un plot commun 21 relié lui-même à l'appareil électrique, qui peut être un instrument de musique électronique, au moyen d'un câble et d'un connecteur qui ne sont pas représentés. Cet appareil comprend un ordinateur pourvu d'un logiciel de décodage des signaux produits par ledit dispositif de commande. La présence de ce logiciel spécialement adapté évite le recours à des circuits électroniques spéciaux pour le décodage, c'est-à-dire que les signaux numériques fournis par le dispositif de commande sont utilisables directement par l'ordinateur.

Dans une variante de réalisation non représentée, les moyens de transmission peuvent comporter un émetteur d'ondes électromagnétiques, couplé électriquement à l'ensemble des dispositifs manuels, et un récepteur correspondant couplé à l'appareil électrique.

Les éléments manuels de commande 1 tels que décrits ci-dessus sont indépendants les uns des autres et peuvent être utilisés séparément ou en combinaison. Pour commander un instrument de musique électronique, ces éléments manuels de commande sont de préférence au nombre de quatre, les deux premiers fournissent un signal à quatre bits pour sélectionner une note dans une octave permettant de couvrir une gamme chromatique complète, le troisième fournit un signal à deux bits pour sélectionner l'octave et le quatrième fournit un signal à deux bits pour sélectionner un type de son à générer par un synthétiseur. L'utilisateur peut porter ces quatre éléments manuels comme il le veut, par exemple deux à la main droite et deux à la main gauche.

La présente invention ne se limite pas à l'exemple de réalisation décrit ci-dessus mais s'étend à toute modification ou variante évidente pour l'homme de l'art. Par exemple il pourrait être envisagé de prévoir les commutateurs dans chaque articulation des éléments 2, 3 en éliminant ainsi les leviers 7, 8. Dans une autre variante, un unique élément pourrait porter deux leviers palpeurs s'étendant respectivement vers l'avant et vers l'arrière. L'appareil pourrait également comporter un nombre non limité d'éléments manuels de commande, par exemple un pour chaque doigt permettant de réaliser ainsi des effets sonores ou visuels sans limite.

## Revendications

1. Dispositif de commande d'un appareil électrique, notamment d'un instrument de musique électronique, ce dispositif étant adapté à la main d'un opérateur et comprenant un ensemble d'éléments manuels de commande (1) dont chacun est monté sur un doigt de la main et des moyens de transmission électrique ou électromagnétique couplés audit appareil électrique, chaque élément manuel (1) comportant un support agencé pour être fixé à un doigt, des moyens de commutation montés sur ledit support et des moyens de transmission (20 21), lesdits moyens de commutation comportant des commutateurs électriques (5, 6) agencés pour être actionnés par des mouvements de flexion et d'extension des articulations des doigts, caractérisé en ce que ledit support comporte deux éléments (2, 3) agencés pour être fixés à deux phalanges consécutives, lesdits éléments étant reliés par une articulation (4) en correspondance de l'articulation du doigt entre lesdites phalanges.

2. Appareil selon la revendication 1, caractérisé en ce que les moyens de commutation montés sur chaque élément (2, 3) comportent un commutateur électrique (5, 6) couplé à un palpeur dont, une extrémité est appuyée sur une autre phalange ou sur l'élément monté sur cette autre phalange.

3. Appareil selon la revendication 2, caractérisé en ce que le palpeur est formé par un levier (7, 8) monté de manière basculante sur l'élément (2, 3), une extrémité libre (13, 14) du levier étant appuyée sur ladite autre phalange ou l'élément qu'elle porte, l'autre extrémité (15, 16) du levier coopérant avec le commutateur (5, 6).

4. Appareil selon la revendication 2 ou 3, caractérisé en ce que ledit commutateur électrique (5, 6) est un interrupteur.

5. Appareil selon la revendication 1, caractérisé en ce que ledit ensemble comprend au moins quatre éléments manuels de commande (1) délivrant chacun un signal numérique binaire.

6. Appareil selon la revendication 5, caractérisé en ce que deux des éléments manuels sont utilisés pour sélectionner une note dans une octave le troisième pour sélectionner l'octave et le quatrième pour sélectionner un type de son.

7. Appareil selon la revendication 1, caractérisé en ce que les moyens de transmission comportent des fils électriques (20) et un connecteur commun pour relier ces fils à l'appareil électrique.

8. Appareil selon la revendication 1, caractérisé en ce que les moyens de transmission comportent un émetteur d'ondes électromagnétiques, couplé électriquement à l'ensemble des éléments manuels, et un récepteur correspondant couplé à l'appareil électrique.

9. Appareil électrique, notamment instrument de musique électronique, comprenant un ordinateur, caractérisé en ce qu'il comporte un dispositif de commande selon la revendication 1, relié à l'ordinateur par lesdits moyens de transmission l'ordinateur étant pourvu d'un logiciel de décodage des signaux produits par ledit dispositif de commande.
